# EUROPÄISCHE PATENTSCHRIFT

(11) **EP 2 190 601 B1**
(45) Veröffentlichungstag und Bekanntmachung des Hinweises auf die Patenterteilung: **21.11.2012**
(21) Anmeldenummer: 08801179.6
(22) Anmeldetag: 15.08.2008
(51) Int. Cl.: B21B 39/16

(54) **VORRICHTUNG ZUR VERSTELLUNG DES ABSTANDES DER ABSTREIFERMEIßEL**
DEVICE FOR ADJUSTING THE DISTANCE OF A STRIPPER CHISEL
DISPOSITIF DE REGLAGE DE L'ECART DE LA GARDE

(30) Priorität: 10.09.2007 DE 102007044569; 08.10.2007 DE 102007048747
(43) Veröffentlichungstag der Anmeldung: 02.06.2010
(73) Patentinhaber: SMS Siemag AG, 40237 Düsseldorf (DE)
(72) Erfinder: LANGER, Hendrik, 57392 Schmallenberg (DE); HEHMANN, Christian, 57234 Wilnsdorf (DE)
(74) Vertreter: Klüppel, Walter
(86) Internationale Anmeldenummer: PCT/DE2008/001356
(87) Internationale Veröffentlichungsnummer: WO 2009/033445

(56) Entgegenhaltungen:
- DE-A1- 2 627 162
- DE-A1- 3 312 009
- DE-A1- 19 946 946
- US-A- 4 403 492

## Beschreibung

Die Erfindung betrifft eine Vorrichtung zur Verstellung des Abstandes der Abstreifermeißel vom Umfang der in den Einbaustücken eines Walzgerüstes lagernden Arbeitswalzen, bei der der Abstreifermeißel parallel zur Walzlinie in Richtung auf den Walzspalt und von diesem weg bewegbar ist.

In Warmwalzreversiergerüsten werden üblicherweise Ständerrollgänge eingesetzt, die eine Überleitung des Walzguts von der Arbeitswalze auf den nachgeschalteten Rollgang bzw. von dem vorgeschalteten Rollgang auf die Arbeitswalze gewährleisten. Der Übergang des Walzguts von der Arbeitswalze auf die Ständerrollgänge erfolgt in der Regel über einen Abstreifermeißel, der zwischen den Arbeitswalzenbaustücken befestigt ist oder in den Ständerrollentisch integriert ist.

In der DE 26 27 162 A1 werden Abstreifführungen beschrieben, die derart angeordnet sind, dass mit ihnen die nach oben oder nach unten gerichtete Krümmung des vorderen Endes des beim Walzen aus dem Walzenspalt heraus transportierten gewalzten Materials geradegerichtet und eine durch das Verbiegen des gewalzten Materials hervorgerufene Störung oder ein Festfressen verhindert werden kann.

In der US 4 403 492 wird eine Abstreiferplatte beschrieben, die über Ausleger drehbar auf einer Welle mit Gegengewichten angeordnet ist.

Ein Beispiel für einen verschiebbaren Abstreifermeißel ist aus der DE 33 12 009 A1 und aus der DE 199 46 946 bekannt.

Bei breiten Walzgerüsten (Walzgut breiter 3500 mm) hat die Erfahrung gezeigt, dass die Befestigung des Abstreifermeißels zwischen den Arbeitswalzenbaustücken Probleme mit sich bringen kann. Die Meißel müssen in ihrer Form in den Freiraum zwischen Arbeitswalze und Arbeitswalzenbaustück eingepasst werden, d. h. das Widerstandsmoment der Meißel ist limitiert und kann nicht immer den Anforderungen entsprechend ausgeführt werden.
Dies kann zur Folge haben, dass die Meißel bei Belastungen durch das Walzgut derart stark verbogen werden, dass sie zur Anlage an der Arbeitswalze kommen oder sogar vollständig zerstört werden. Werden an die Meißel besondere Anforderungen gestellt auf Grund einer großen Walzgutbreite, eines hohen Walzgutgewichts oder einer besonderen Beanspruchung wie beispielsweise in Aluminium-Gerüsten, so werden die Meißel in die Ständerrollgänge integriert, um sie steifer und widerstandsfähiger ausführen zu können.

Bei einem Einbau der Abstreifermeißel zwischen den Arbeitswalzenbaustücken erfolgt die Anpassung der Position des Meißels an die unterschiedlichen Walzendurchmesser durch unterschiedliche Beilagen, so dass es möglich ist, einen konstanten Spalt zwischen der Arbeitswalze und dem Meißel einzustellen. Die Meißel bleiben während des Betriebs in einer fixen Position zur Arbeitswalze und bewegen sich mit dem unteren Arbeitswalzensatz nach oben oder unten, wenn eine Verstellung der Passline, z. B. durch eine hydraulische Anstellung unten im Gerüst, erfolgt. Dies hat zur Folge, dass sich die Position des Meißels zum Ständerrollgang verändert, da die Ständerrollgänge in einer fixen Position im Ständer montiert werden. Durch die sich verändernden Abstände zwischen Meißel und Ständerrollgang kann es zu Problemen bei der Überleitung des Walzgutes kommen, was vor allem nicht akzeptabel ist, wenn besondere Anforderungen diesbezüglich gestellt werden, wie z. B. in Aluminiumwalzgerüsten.

Bei einer Integration der Abstreifermeißel in den Ständerrollgang können die Meißel hinsichtlich ihres Widerstandsmoments frei gestaltet werde, so dass sie in der Lage sind, hohe Belastungen, die aus dem Walzprozess resultieren, aufzunehmen.

Bei einer Veränderung der Position der unteren Arbeitswalze während des Walzbetriebs, z. B. durch eine hydraulische Anstellung unten im Gerüst, gibt es bislang jedoch keine technische Lösung, die es ermöglicht, den Spalt zwischen Arbeitswalze und Abstreifermeißel in jeder Betriebsstellung konstant einzustellen.

Aufgabe der Erfindung ist es daher, den Abstreifermeißel in den Ständerrollgang zu integrieren und dabei die Position des Meißels an unterschiedliche Betriebsstellungen und Durchmesser der Arbeitswalzen anpassen zu können, um so den Spalt zwischen Meißel und Walze immer konstant zu halten.

Gelöst wird diese Aufgabe erfindungsgemäß dadurch, dass der Abstreifermeißel an einem horizontal verschiebbaren Ständerrollentisch angeordnet ist, wobei die Bewegung des Ständerrollentisches mit der vertikalen Bewegung der unteren Arbeitswalze verknüpft ist, so dass der Abstreifermeißel von der Arbeitswalze wegbewegt wird, wenn sich die untere Arbeitswalze nach oben bewegt und umgekehrt.

Ausgestaltungen der Erfindung ergeben sich aus den Unteransprüchen und werden nachfolgend noch beschrieben.

Mit Hilfe der Erfindung ist es möglich, den Abstreifermeißel zur Überleitung des Walzguts in den Ständerrollgang zu integrieren und trotzdem in jeder Stellung der unteren Arbeitswalze einen konstanten Spalt zwischen Walze und Meißel einstellen zu können. Durch die Erfindung ist es möglich, die Position des Ständerrollentisches in Abhängigkeit der Position einer unteren hydraulischen Anstellung zu wählen. Damit können bei der Positionierung des Meißels sowohl die unterschiedlichen Arbeitswalzendurchmesser berücksichtigt werden wie auch die unterschiedlichen Positionen der unteren Arbeitswalze, die durch die untere hydraulische Anstellung vorgegeben werden.

Diese konkrete Anforderung leitet sich aus den Betriebsbedingungen ab, die z. B. in einem Aluminium-Reversiergerüst mit einer max. Walzgutbreite von 4000 mm, einem max. Walzgutgewicht von 20 to und einer hydraulischen Anstellung unten im Gerüst vorliegen. Aluminium hat die Eigenschaft, dass es im heißen Zustand dazu neigt, an metallischen Oberflächen anzuhaften. Die hat zur Folge, dass die Abstreifermeißel in Aluminium-Walzgerüsten mit einem kleinen Spalt (ca. 3 mm) an die Arbeitswalze herangebracht werden müssen, um sicherstellen zu können, dass sich das Walzgut von der Walze löst und nicht in den Spalt zwischen Meißel und Arbeitswalze einläuft.

Des Weiteren sollen ggf. Walzgutrückstände von der Arbeitswalze abgestreift werden, was zur Folge hat, dass der Meißel starken Belastungen ausgesetzt ist und entsprechen steif ausgeführt werden muss. Das Abstreifen der Walzgutrückstände von der Arbeitswalze muss darüber hinaus auch in jeder Betriebsstellung gewährleistet werden, so dass in jeder Stellung der geforderte Spalt einstellbar sein muss. Zur Einstellung unterschiedlicher Passlines werden Walzgerüste mit einer hydraulischen Anstellung unten im Gerüst ausgestattet, die es ermöglichen, die Oberkante der unteren Arbeitswalze auf unterschiedliche Niveaus anzuheben bzw. abzusenken. Neben der Einstellung der Passline ermöglicht die hydraulische Anstellung auch eine Regelung der Walzgutdicke, d.h. die Dicke das Walzgut kann über die gesamte Walzgutlänge innerhalb bestimmter Toleranzen konstant eingestellt werden. Die Dickenregelung erfolgt permanent während des Walzbetriebs, so dass die Position der unteren Arbeitswalze einer ständigen Änderung unterlegen ist. Diese Positionsänderung der unteren Arbeitswalze muss bei der Einstellung des Spalts zum Meißel berücksichtigt werden.

Die Erfindung soll nachfolgend an einem Ausführungsbeispiel erläutert werden.

### Dabei zeigt:

Fig. 1 eine schematische Teildarstellung eines Walzgerüstes mit unterschiedlichen Anstellungen der unteren Arbeits- und Stützwalze

Das Walzgerüst ist nur teilweise dargestellt und mit 1 bezeichnet. In diesem Gerüst sind in Einbaustücken 2 und 3 die Stützwalze 4 und die Arbeitswalze 5 gelagert.

An die Walzlinie anstellbar sind die Walzen 4 und 5 beispielsweise durch Hydraulikzylinder.

Beidseitig der Arbeitswalzen 5 sind die erfindungsgemäßen Ständerrollentische mit dem Grundrahmen 7, den Ständerrollen 8 und den Abstreifermeißeln 6 zu sehen.

Die horizontale Verstellung oder Verschiebung der Ständerrollentische erfolgt durch die Verstelleinrichtungen 9.

Der gesamte Ständerrollgang kann beispielsweise aus zwei wesentlichen Bauteilen aufgebaut werden, einem am Walzenständer gelagerten Schwenkrahmen 10 und einem Ständerrollentisch, bestehend aus einem Grundrahmen 7, auf dem die einzelnen Ständerrollen 8 und der Abstreifermeißel 6 montiert sind.

Möglich ist auch eine Ausbildung, bei der ein Tragrahmen am Walzenständer befestigt ist, in dem der Ständerrollentisch verschiebbar angeordnet ist.
Der Tragrahmen kann ein - oder mehrteilig ausgebildet sein.
Bei der vorher genannten Lösung ist der Ständerrollentisch in dem Schwenkrahmen horizontal verschiebbar angeordnet, wobei - bei beiden Ausführungen - die Verschiebung über Positionsgeber gemessen werden kann.

Die Positionsgeber ermöglichen eine genaue Bestimmung der aktuellen Position des Ständerrollentisches, so dass es möglich ist, diesen in eine Positionsregelung einzubinden. Diese Positionsregelung ist verknüpft mit der Positionsregelung anderer Komponenten im Gerüst, so dass gewährleistet werden kann, dass sich der Ständerrollentisch immer in einer optimalen Position zu den Arbeitswalzen befindet. Dies bedeutet, dass sich der Ständerrollentisch und damit der Abstreifermeißel nach außen bewegt (von der Arbeitswalze weg), wenn sich die untere Arbeitswalze nach oben bewegt und umgekehrt. Zum Wechsel der Arbeitswalzen wird der Ständerrollentisch in die äußerste Position verschoben um zu gewährleisten, dass es beim Ausfahren der Arbeitswalzensätze zu keiner Kollision zwischen den Meißeln und den Arbeitswalzenbaustücken kommt.

Die Erfindung kann Verwendung finden in allen Walzwerken, die mit einem Ständerrollgang ausgestattet sind und an die besondere Anforderungen hinsichtlich der Überleitung des Walzguts von der Arbeitswalze auf den Ständerrollgang gestellt werden.

Die horizontale Verschiebung des Ständerrollentisches kann beispielsweise durch eine hydraulische Verstelleinrichtung erreicht werden. Andere Antriebe, wie z. B. elektrisch betriebene Gewindespindeln, sind ebenfalls möglich.

Wie vorstehend erwähnt, ist die horizontale Bewegung oder Verschiebung des Ständerrollentisches verknüpft mit der vertikalen Bewegung der unteren Arbeitswalze. Verknüpft heißt in diesem Fall, dass sowohl eine elektrische wie auch eine mechanische Kopplung der beiden Bewegungsarten konstruktiv möglich ist.

## Patentansprüche

1. Vorrichtung zur Verstellung des Abstandes der Abstreifermeißel (6) vom Umfang der in den Einbaustücken eines Walzgerüstes lagernden Arbeitswalzen (5), bei der der Abstreifermeißel parallel zur Walzlinie in Richtung auf den Walzspalt und von diesem weg bewegbar ist,
**dadurch gekennzeichnet,**
**dass** der Abstreifermeißel (6) in einem horizontal verschiebbaren Ständerrollentisch angeordnet ist, wobei die Bewegung des Ständerrollentisches (8) mit der vertikalen Bewegung der unteren Arbeitswalze verknüpft ist, so dass der Abstreifermeißel (6) von der Arbeitswalze (5) wegbewegt wird, wenn sich die untere Arbeitswalze nach oben bewegt und umgekehrt.

2. Vorrichtung nach Anspruch 1,
**dadurch gekennzeichnet,**
**dass** der Ständerrollentisch (8) Rollen enthält, die in einem verschiebbaren Grundrahmen (7) gelagert sind.

3. Vorrichtung nach einem der vorstehenden Ansprüche,
**dadurch gekennzeichnet,**
**dass** der Antrieb der Ständerrollen (8) als Gruppenantrieb oder als Einzelantrieb ausgeführt ist.

4. Vorrichtung nach einem der vorstehenden Ansprüche,
**dadurch gekennzeichnet,**
**dass** der Ständerrollgang aus einem am Walzenständer gelagerten Schwenkrahmen (10) und dem Ständerrollentisch, in dem in einem Grundrahmen (7) die einzelnen Ständerrollen (8) und der Abstreifermeißel (6) angeordnet sind, besteht.

5. Vorrichtung nach einem der vorstehenden Ansprüche,
**dadurch gekennzeichnet,**
**dass** der Ständerrollentisch in einem Tragrahmen, der am Walzenständer befestigt ist angeordnet ist,

6. Vorrichtung nach einem der Ansprüche 4 oder 5
**dadurch gekennzeichnet,**
**dass** der Ständerrollentisch in dem Schwenkrahmen (10) oder dem Tragrahmen horizontal verschiebbar angeordnet ist, wobei der Verschiebeweg über Positionsgeber gemessen wird.

7. Vorrichtung nach Anspruch 6,
**dadurch gekennzeichnet,**
**dass** die Positionsregelung verknüpft ist mit der Positionsregelung anderer Komponenten im Gerüst, so dass gewährleistet ist, dass sich der Ständerrollentisch immer in einer optimalen Position zu der unteren Arbeitswalze befindet.

8. Vorrichtung nach einem der vorstehenden Ansprüche,
**dadurch gekennzeichnet,**
**dass** die horizontale Bewegung des Ständerrollentisches mechanisch gekoppelt ist mit der vertikalen Bewegung der unteren Arbeitswalze, so dass gewährleistet ist, dass sich der Ständerrollentisch immer in einer optimalen Position zu der unteren Arbeitswalze befindet.

9. Vorrichtung nach einem der vorstehenden Ansprüche,
**dadurch gekennzeichnet,**
**dass** zum Wechsel der Arbeitswalzen der Ständerrollentisch in die äußerste Position verschiebbar ist, so dass es beim Ausfahren der Arbeitswalzensätze zu keiner Kollision zwischen den Meißeln und den Arbeitswalzenbaustücken kommt.

## Claims

1. Device for adjusting the distance of the stripper chisels (6) from the circumference of the work rolls (5) mounted in the chocks of a roll stand, wherein the stripper chisel is movable parallel to the rolling line in the direction of the roll gap and away from the latter, **characterised in that** the stripper chisel (6) is arranged in a horizontally displaceable housing roller table, wherein the movement of the housing roller table (6, 7, 8) is linked with the vertical movement of the bottom work roll so that the stripper chisel (6) is moved away from the work roll (5) when the bottom work roll moves upward and vice versa.

2. Device according to claim 1, **characterised in that** the housing roller table (6, 7, 8) contains rollers mounted in a displaceable base frame (7).

3. Device according to one of the preceding claims, **characterised in that** the drive of the housing rollers (8) is constructed as a group drive or as an individual drive.

4. Device according to any one of the preceding claims, **characterised in that** the housing roller path consists of a swivel frame (10), which is mounted at the roll stand, and the housing roller table, in which the individual housing rollers (8) and the stripper chisel (6) are arranged in a base frame (7).

5. Device according to any one of the preceding claims, **characterised in that** the housing roller table is arranged in a support frame, which is fastened to the roll housing.

6. Device according to claim 4 or 5, **characterised in that** the housing roller table is arranged in the swivel frame (10) or the support frame to be horizontally displaceable, wherein the displacement travel is measured by way of position transmitters.

7. Device according to claim 6, **characterised in that** the position regulation is linked with the position regulation of other components in the stand so that it is ensured that the housing roller table is always located in an optimal position with respect to the bottom work roll.

8. Device according to any one of the preceding claims, **characterised in that** the horizontal movement of the housing roller table is mechanically coupled with the vertical movement of the bottom work roll so that it is ensured that the housing roller table is always in an optimal position with respect to the bottom work roll.

9. Device according to any one of the preceding claims, **characterised in that** in order to change the work rolls the housing roller table is displaceable into the outermost position so that there cannot be a collision between the chisel and the work roll chocks when the work roll sets are moved out.

## Revendications

1. Dispositif pour le réglage de la distance de la garde (6) par rapport à la périphérie des cylindres de travail (5) logés dans les empoises d'une cage de laminoir, dans lequel la garde est à même de se déplacer parallèlement à la ligne de laminage dans la direction de l'emprise et à l'écart de cette dernière, **caractérisé en ce que** la garde (6) est disposée dans une table à rouleaux dans la cage, apte à se déplacer en direction horizontale, le mouvement de la table à rouleaux dans la cage (8) étant lié au déplacement vertical du cylindre de travail inférieur, si bien que la garde (6) s'écarte du cylindre de travail (5) lorsque le cylindre de travail inférieur se déplace vers le haut et inversement.

2. Dispositif selon la revendication 1, **caractérisé en ce que** la table à rouleaux dans la cage (8) contient des rouleaux qui sont montés dans un cadre de base mobile (7).

3. Dispositif selon l'une quelconque des revendications précédentes, **caractérisé en ce que** l'entraînement des rouleaux dans la cage (8) est mis en oeuvre sous la forme d'un entraînement groupé ou sous la forme d'un entraînement individuel.

4. Dispositif selon l'une quelconque des revendications précédentes, **caractérisé en ce que** la ligne de rouleaux dans la cage est constituée par un cadre pivotant (10) monté sur le montant de cage et par la table à rouleaux dans la cage, dans laquelle les rouleaux individuels dans la cage (8) et la garde (6) sont disposés dans un cadre de base (7).

5. Dispositif selon l'une quelconque des revendications précédentes, **caractérisé en ce que** la table à rouleaux dans la cage est disposée dans un cadre de support qui est fixé au montant de cage.

6. Dispositif selon l'une quelconque des revendications 4 ou 5, **caractérisé en ce que** la table à rouleaux dans la cage est disposée de manière à pouvoir se déplacer en direction horizontale dans le cadre pivotant (10) ou dans le cadre de support, le parcours de déplacement étant mesuré via des indicateurs de position.

7. Dispositif selon la revendication 6, **caractérisé en ce que** le réglage de la position est lié au réglage de la position d'autres composants dans la cage, si bien que l'on garantit le fait que la table à rouleaux dans la cage se trouve toujours dans une position optimale par rapport au cylindre de travail inférieur.

8. Dispositif selon l'une quelconque des revendications précédentes, **caractérisé en ce que** le mouvement horizontal de la table à rouleaux dans la cage est couplé mécaniquement au mouvement vertical du cylindre de travail inférieur, si bien que l'on garantit le fait que la table à rouleaux dans la cage se trouve toujours dans une position optimale par rapport au cylindre de travail inférieur.

9. Dispositif selon l'une quelconque des revendications précédentes, **caractérisé en ce que** pour l'échange des cylindres de travail, on peut déplacer la table à rouleaux dans la cage jusque dans sa position la plus externe, si bien qu'en écartant les agrégats de cylindres de travail, on n'est pas confronté à une collision entre les gardes et les empoises des cylindres de travail.
